# FASCICULE DE BREVET EUROPEEN

(11) **EP 2 486 817 B1**
(45) Date de publication et mention de la délivrance du brevet: **16.11.2016**
(21) Numéro de dépôt: 11425022.8
(22) Date de dépôt: 03.02.2011
(51) Int. Cl.: A43B 5/04

(54) **Chaussure de sport avec collier articulé pour une position de marche**
Sportschuh mit angelenktem Schaft für eine Laufstellung
Sports footwear with hinged cuff for a walking position

(43) Date de publication de la demande: 15.08.2012
(73) Titulaire: Rossignol Lange S.R.L., 31044 Montebelluna (IT)
(72) Inventeur: Sartor, Paolo, 31044 Montebelluna (TV) (IT)
(74) Mandataire: Novaimo

(56) Documents cités:
- EP-A1- 0 248 149
- EP-A1- 0 740 909
- EP-A1- 1 952 713
- EP-A1- 2 070 433
- EP-A2- 0 940 096
- FR-A1- 2 661 076

## Description

L'invention concerne une chaussure de sport se présentant sous la forme d'une tige rigide composée d'un collier articulé sur une coque entourant le pied, munie d'un dispositif de verrouillage ou blocage du collier sur la coque pour verrouiller ou bloquer le collier par rapport à la coque dans une première position de pratique du sport, et pour déverrouiller le collier par rapport à la coque et permettre d'augmenter son amplitude de mouvement par rapport à la coque dans une seconde position en dehors de la pratique du sport, par exemple pour faciliter le chaussage et la marche. L'invention porte aussi sur un dispositif de verrouillage et déverrouillage d'un collier sur une coque en tant que tel pour une chaussure de sport.

Le document FR2661076 présente différentes solutions de l'état de la technique de tels dispositifs de verrouillage appliqués aux chaussures de ski.

Selon une première solution, le dispositif de verrouillage du collier sur la coque repose sur une bascule positionnée sur le collier et coopérant avec une butée de la coque, dont le fonctionnement est commandé par une boucle d'ouverture de la chaussure par l'intermédiaire d'un câble de liaison. Lorsque le skieur désire se reposer ou marcher, il décroche la boucle de la chaussure, ce qui a pour effet de relâcher la traction du câble, qui induit un changement de position de la bascule sous l'effet notamment d'un ressort, afin de déverrouiller le collier et lui permettre une rotation jusqu'à une position proche de la verticale, propice à la marche, à une position de repos et au chaussage et déchaussage de la chaussure.

L'inconvénient de cette solution provient du fait que le déverrouillage du collier repose sur un relâchement du câble, qui a souvent un effet insuffisant pour la mise en action du déverrouillage. Le skieur doit parfois assister manuellement le mécanisme en forçant sur la chaussure pour atteindre la position déverrouillée. D'autre part, les mécanismes existants sont complexes et coûteux, et ne permettent pas de bien transformer la course importante du câble en une petite course de la bascule. Pour toutes ces raisons, cette première solution ne convient pas.

Le document EP2070433 décrit une autre solution qui repose sur un basculeur monté en rotation sur la chaussure autour d'un premier pivot, qui peut être actionné par un levier monté en rotation par rapport au basculeur autour d'un deuxième pivot, et qui coopère avec la chaussure par une surface de came de sorte d'entraîner le basculeur en rotation pour modifier ou non son positionnement, et atteindre les deux positions de verrouillage ou de déverrouillage de la chaussure. Cette solution présente l'inconvénient d'être complexe car elle nécessite de nombreuses pièces agencées de manière complexe, nécessitant obligatoirement deux axes de rotation. D'autre part, son actionnement manuel est peu convivial puisqu'il faut exercer un effort variable selon la position relative du collier, effort qui peut être très important si le collier est incliné vers l'arrière et s'oppose à la libération du basculeur.

Le document EP 0 940 096 A2 décrit un dispositif de verrouillage et déverrouillage pour former une interface entre la coque et le collier d'une chaussure de sport, comprenant une bascule mobile en rotation autour d'un axe, un levier mobile en rotation et comprenant une partie formant un bras d'actionnement, et un élément élastique lié au levier.

Un objet général de la présente invention consiste en une solution de verrouillage/déverrouillage du collier sur la coque d'une chaussure de sport ne présentant pas les inconvénients de l'art antérieur.

Plus précisément, un premier objet de la présente invention consiste en une solution de verrouillage/déverrouillage du collier sur la coque d'une chaussure de sport dont le fonctionnement est performant.

Un second objet de la présente invention consiste en une solution de verrouillage/déverrouillage du collier sur la coque d'une chaussure de sport dont le mécanisme est simple, peu encombrant et peu coûteux.

L'invention repose sur une solution combinant une bascule et un levier, sur lequel agit un élément élastique.

L'invention est plus précisément définie par les revendications.

Ces objets, caractéristiques et avantages de la présente invention seront exposés en détail dans la description suivante d'un mode de réalisation particulier fait à titre non-limitatif en relation avec les figures jointes parmi lesquelles :
La figure 1 est une vue de côté d'une chaussure de ski intégrant un dispositif de verrouillage et déverrouillage dans une position verrouillée selon un mode de réalisation de l'invention.
La figure 2 est une vue en perspective du dispositif de verrouillage et déverrouillage dans une position verrouillée selon le mode de réalisation de l'invention.
La figure 3 est une vue de côté du dispositif de verrouillage et déverrouillage dans une position verrouillée selon le mode de réalisation de l'invention.
La figure 4 est une vue de côté du dispositif de verrouillage et déverrouillage dans une position intermédiaire de déverrouillage selon le mode de réalisation de l'invention.
La figure 5 est une vue de côté du dispositif de verrouillage et déverrouillage dans une position déverrouillée selon le mode de réalisation de l'invention.
La figure 6 est une vue de côté du dispositif de verrouillage et déverrouillage dans une position intermédiaire de verrouillage selon le mode de réalisation de l'invention.

L'invention va être décrite en application avec une chaussure de ski. Elle pourrait toutefois s'appliquer à toute chaussure de sport à tige rigide, c'est à dire une tige, comprenant un collier mobile par rapport à une coque, et substantiellement dans un matériau au moins aussi rigide qu'un polyuréthane de dureté de 40 shD.

La figure 1 représente une chaussure de ski selon le mode de réalisation de l'invention, qui comprend un collier 2 monté mobile en rotation par rapport à une coque 1 autour d'un axe 3. D'autre part, elle comprend dans sa partie arrière un dispositif de verrouillage/déverrouillage 10, représenté grossi sur la figure 1 pour faciliter sa compréhension et plus particulièrement visible sur la figure 2, comprenant une bascule 11 pouvant coopérer avec une butée 4 de la coque 1.

Dans une première position dite « position de verrouillage », la bascule 11 est maintenue en appui contre la surface de la chaussure et vient en coopération avec la butée 4 de la coque, empêchant ainsi toute rotation arrière du collier 2 par rapport à la coque 1. Cette position de verrouillage ou blocage du collier de la chaussure est prévue pour la pratique du ski.

Dans une seconde position dite « position de déverrouillage », la bascule 11 est maintenue écartée de la surface de la chaussure et ne vient plus en appui sur la butée 4, permettant ainsi une rotation de plus grande amplitude du collier 2 par rapport à la coque 1, notamment une inclinaison vers l'arrière. Cette position de déverrouillage de la chaussure est notamment prévue pour la marche.

Les figures 2 et 3 illustrent le dispositif de verrouillage et déverrouillage 10 de la chaussure selon le mode de réalisation, dans une position de verrouillage. Il comprend une embase 12 destinée à une fixation sur la chaussure. Dans ce mode de réalisation, l'embase 12 est fixée sur le collier 2 de la chaussure. Une bascule 11 est montée mobile en rotation autour d'un axe 13, fixé sur cette embase 12 et positionné dans la partie supérieure de la bascule. L'axe 13 est sensiblement parallèle à l'embase 12, soit à la surface de la chaussure. La bascule 11 comprend de plus une surface 14 vers son extrémité inférieure, destinée à coopérer avec la butée 4 de la chaussure pour mettre en oeuvre la fonction de verrouillage.

D'autre part, un levier 15 est monté mobile en rotation autour du même axe 13. Enfin, un ressort 16 linéaire travaillant en compression comprend une première extrémité fixée sur l'embase 12 ou simplement en appui dans un logement de l'embase 12 et une seconde extrémité fixée sur le levier 15. Un capot 17 recouvre une partie du dispositif, notamment le ressort 16, pour le protéger des agressions extérieures et dans le même temps apporter un aspect esthétique attractif au dispositif.

Le fonctionnement de ce dispositif de verrouillage et déverrouillage 10 de la chaussure va maintenant être expliqué.

Dans la position de verrouillage, la surface 14 de la bascule 11 reste en appui contre la butée 4 de la coque et empêche toute rotation arrière du collier 2. Pour modifier la configuration du dispositif de verrouillage déverrouillage, un utilisateur saisit le levier 15 et l'entraîne en rotation autour de l'axe 13 dans une direction l'écartant de la surface de la chaussure.

Dans une première phase de cette rotation, l'utilisateur doit vaincre l'effort contraire exercé par le ressort 16, représenté par la flèche Pv (Pression de verrouillage), qui agit sur le levier pour tendre à sa rotation dans le sens représenté par la flèche Rv (Rotation de verrouillage), c'est-à-dire qui tend à maintenir le levier 15 dans sa position initiale verrouillée, qui est de ce fait une position stable. Au-delà d'un certain angle seuil de rotation du levier 15, qui correspond à une position dans laquelle l'effort de poussée du ressort est aligné avec l'axe 13 de rotation du levier, l'effort de poussée du ressort 16 passe de l'autre côté de l'axe 13 de rotation du levier et le ressort 16 exerce alors un effort qui entraîne la rotation du levier dans une direction opposée, donc dans le sens souhaité par l'utilisateur. Cet effort est représenté par la flèche Pd (Pression de déverrouillage) sur la figure 4, qui agit sur le levier 15 pour tendre à sa rotation dans le sens représenté par la flèche Rd (Rotation de déverrouillage), opposé au sens de rotation de verrouillage.

La figure 4 illustre une configuration intermédiaire de cette phase de déverrouillage, dans laquelle une excroissance 18 du levier 15, sur laquelle est d'ailleurs fixé le ressort 16, vient en appui sur une surface supérieure 19 de la bascule 11. À partir de cette position, la poursuite de la rotation du levier 15 induit une poussée sur la bascule 11 au niveau du contact entre l'excroissance 18 et la surface supérieure 19 de la bascule 11, qui entraîne la rotation de la bascule 11 autour de l'axe 13, jusqu'à l'écarter de la paroi de la chaussure comme représenté sur la figure 5, qui correspond à la position déverrouillée du dispositif. Cette phase de déverrouillage comprend ainsi une rotation du levier 15 selon un angle légèrement supérieur à 90 degrés, jusqu'à ce qu'il vienne en butée contre le capot 17.

En remarque, durant toute la deuxième partie de la rotation du levier 15, au-delà du seuil mentionné précédemment, le ressort 16 exerce un effort qui assiste l'utilisateur dans le déverrouillage du dispositif de verrouillage et déverrouillage, voire suffit à cet actionnement qui devient automatique et ne nécessite plus l'intervention de l'utilisateur.

De manière réversible, le passage de la position déverrouillée à la position verrouillée nécessite l'actionnement du levier 15 en rotation dans l'autre sens. Dans une première phase, un utilisateur doit exercer un effort pour vaincre l'effort contraire exercé par le ressort 16, qui tend à maintenir le levier dans la position de déverrouillage, qui est de ce fait une position stable. Au-delà d'un angle limite, l'effort exercé par le ressort 16 tend à la rotation du levier 15 vers la position de verrouillage, et assiste l'utilisateur voire le remplace en permettant la rotation automatique ou semi-automatique du levier 15.

La figure 6 représente une phase intermédiaire de cette rotation, dans laquelle une surface 21 du levier vient en contact avec une surface 22 de la bascule 11, de sorte d'exercer un effort de poussée sur la bascule qui entraîne sa rotation jusqu'à sa position de verrouillage illustrée sur la figure 3.

En remarque, ce dispositif permet un découplage partiel du levier 15 et de la bascule 11. En effet, dans chaque phase initiale d'actionnement du levier 15, à partir d'une des deux positions stables, il est actionné en rotation de manière indépendante de la bascule 11, sans aucun effet sur la bascule 11. Le dispositif permet ainsi de dissocier l'actionnement du levier 15 de la fonction de blocage de la chaussure directement mise en oeuvre par la bascule. Autrement dit, le levier 15 d'actionnement est au moins partiellement libre de mouvement par rapport à la bascule, de sorte que l'effort d'actionnement de ce levier est indépendant des éventuels efforts exercés par la chaussure sur la bascule. Cela présente l'avantage qu'un utilisateur doit toujours exercer le même effort sur le levier 15 lors de son actionnement, sans aucune influence de ces éventuels efforts exercés par le collier et/ou la coque de la chaussure sur la bascule 11. En variante, ce découplage pourrait ne concerner le début d'actionnement du levier qu'à partir d'une seule des ses deux positions stables. De plus, l'amplitude de son mouvement de rotation indépendant de la bascule pourrait prendre toute autre valeur.

D'autre part, le ressort 16 exerce un effort sur le dispositif et permet son positionnement automatique dans la configuration souhaitée, avec éventuellement un retard dans sa configuration finale si la position relative du collier rapport à la coque de la chaussure empêche momentanément à la bascule du dispositif de verrouillage et déverrouillage d'atteindre sa position finale.

Cette situation peut par exemple survenir si en phase de verrouillage, le collier occupe une position orientée trop en arrière, empêchant la rotation de la bascule jusqu'à sa position de butée sur la coque. En revanche, dès que le collier est tourné vers l'avant par rapport à la coque de sorte de libérer un espace suffisant entre le collier et la coque dans la partie arrière de la chaussure, la bascule 11 atteint aussitôt sa position finale sous l'effet de la contrainte exercée par le ressort, dans la position verrouillée en appui contre la butée 4 de la coque dans laquelle elle limite le mouvement du collier.

De manière similaire, cette situation peut par exemple survenir si en phase de déverrouillage, le collier occupe une position orientée trop en arrière et exerce une force d'appui sur la bascule empêchant sa rotation, du fait de son frottement sur la coque qui ne lui permet pas d'échapper à sa position de butée. En revanche, dès que le collier est tourné vers l'avant par rapport à la coque, la bascule 11 atteint aussitôt sa position finale déverrouillée écartée de la coque, représentée sur la figure 5, sous l'effet de la contrainte exercée par le ressort.

Le ressort permet ainsi au dispositif de verrouillage et déverrouillage d'occuper deux positions stables, comme cela a été expliqué précédemment. Son action sur le levier représente un système de type genouillère.

Cette solution atteint finalement les objets recherchés et procure les avantages suivants :
- le verrouillage et déverrouillage est performant par l'action d'une force élastique suffisante pour maintenir de manière stable les deux positions du dispositif ;
- le changement de position du dispositif est convivial car il est assisté et comprend une phase automatique ;
- l'actionnement du dispositif est aussi convivial par le fait que la rotation du levier se fait dans le même sens que celui de la bascule, ce qui permet naturellement et intuitivement à un utilisateur de manipuler le levier dans la bonne direction ;
- le mécanisme est simple, peu coûteux et peu encombrant parce que les pièces sont en nombre réduit et de format peu encombrant.

Naturellement, l'invention ne se limite pas au mode de réalisation décrit et peut présenter de nombreuses variantes.

D'abord, le dispositif de verrouillage et déverrouillage peut fonctionner différemment, être fixé sur la coque et venir en butée sur le collier pour remplir la fonction de verrouillage, de manière inversée par rapport au mode de réalisation représenté sur la figure 1.

De plus, le ressort peut présenter toute autre orientation que celle illustrée, pour laquelle il présente une inclinaison variable entre les deux positions extrêmes du dispositif qui reste inférieure à 30 degrés par rapport à une direction verticale. Il pourrait par exemple s'approcher d'une direction horizontale, présenter une inclinaison variable mais inférieure à 30 degrés par rapport à une direction horizontale. Finalement, il pourrait occuper toute inclinaison par rapport à l'embase ou à la chaussure, et toute amplitude de mouvement entre les positions verrouillées et déverrouillées du dispositif inférieure à 30 degrés. De plus, ses propriétés intrinsèques ainsi que sa compression en position verrouillée sont définies pour obtenir un bon compromis entre la stabilité des positions verrouillées et déverrouillées et l'effort manuel nécessaire pour changer de position.

En remarque, ce ressort linéaire de compression pourrait aussi occuper une configuration courbée sous l'effort de compression important qu'il subit, sans modifier le fonctionnement explicité précédemment. En variante, ce ressort pourrait travailler en traction entre une liaison fixe avec la chaussure, éventuellement par l'intermédiaire d'une embase, et une liaison avec le levier du dispositif. Selon une autre variante de réalisation, il est possible de mettre en place un réglage de l'effort nécessaire pour manipuler le levier en rendant mobile par tout moyen l'extrémité du ressort fixée sur l'embase. Naturellement, le ressort peut être remplacé par tout élément élastique équivalent, comme un ressort de torsion, une lame élastique de flexion, un élément souple et élastique par exemple en matériau viscoélastique qui travaille en compression.

Ensuite, le levier a été présenté comme comprenant une première partie sensiblement cylindrique autour d'un axe de rotation, comprenant un élément de fixation pour le ressort et une surface d'appui sur la bascule, et une seconde partie allongée formant un bras 25 d'actionnement manuel.

En variante, ce bras peut être fortement réduit, voire supprimé dans un mode de réalisation qui ne fait pas partie de l'invention, pour réduire l'encombrement de l'ensemble. Pour cela, une simple ficelle ou câble ou sangle ou tout élément souple, peut être fixé sur le levier pour permettre sa rotation par la simple traction de cet élément souple. En variante, un outil de type tournevis peut être utilisé pour la rotation du levier.

De plus, le levier et l'embase ont été décrits comme mobiles en rotation autour du même axe, ce qui est une solution simple. Toutefois en variante, ils peuvent être mobiles en rotation selon deux axes distincts.

Enfin, le dispositif de verrouillage et déverrouillage peut encore être simplifié, en supprimant son embase par exemple et en fixant les composants directement sur la chaussure. De plus, le capot peut aussi être supprimé.

## Revendications

1. Dispositif de verrouillage et déverrouillage (10) pour former une interface entre la coque (1) et le collier (2) d'une chaussure de sport, **caractérisé en ce qu'**il comprend une bascule (11) mobile en rotation autour d'un axe (13), un levier (15) mobile en rotation et comprenant une partie formant un bras (25) d'actionnement manuel, et un élément élastique lié au levier (15), de sorte que le levier (15) peut occuper une première position stable dans laquelle il maintient la bascule (11) dans une position de verrouillage et une seconde position stable dans laquelle il maintient la bascule (11) dans une position de déverrouillage, ces deux positions étant maintenues stables sous l'effet de l'élément élastique.

2. Dispositif de verrouillage et déverrouillage selon la revendication précédente, **caractérisé en ce que** le levier (15) comprend un élément de fixation pour l'élément élastique.

3. Dispositif de verrouillage et déverrouillage selon l'une des revendications précédentes, **caractérisé en ce que** l'élément élastique travaille en compression.

4. Dispositif de verrouillage et déverrouillage selon l'une des revendications précédentes, **caractérisé en ce que** le levier (15) et la bascule (11) sont mobiles dans le même sens de rotation lors des deux phases de verrouillage et de déverrouillage du dispositif de verrouillage et déverrouillage.

5. Dispositif de verrouillage et déverrouillage selon la revendication précédente, **caractérisé en ce que** le levier (15) est mobile en rotation autour du même axe (13) que la bascule (11).

6. Dispositif de verrouillage et déverrouillage selon l'une des revendications précédentes, **caractérisé en ce que** l'élément élastique est fixé sur le levier (15) en une position écartée de l'axe de rotation du levier, de sorte d'exercer un moment d'inertie sur le levier (15) tendant au maintien du levier (15) dans les deux positions de verrouillage et de déverrouillage.

7. Dispositif de verrouillage et déverrouillage selon la revendication précédente, **caractérisé en ce que** l'élément élastique exerce un moment d'inertie tendant à la rotation du levier dans deux directions opposées dans les deux positions stables du levier (15).

8. Dispositif de verrouillage et déverrouillage selon l'une des revendications précédentes, **caractérisé en ce que** le levier (15) comprend deux surfaces (18, 21) pour agir sur deux surfaces correspondantes (19, 22) de la bascule (11) et l'entraîner dans une position de verrouillage dans sa première position stable et dans une position de déverrouillage dans sa seconde position stable.

9. Dispositif de verrouillage et déverrouillage selon l'une des revendications précédentes, **caractérisé en ce que** le levier (15) peut tourner au moins partiellement de manière indépendante de la bascule (11), lors du début de son actionnement à partir d'au moins une de ses deux positions stables.

10. Dispositif de verrouillage et déverrouillage selon l'une des revendications précédentes, **caractérisé en ce que** le levier (15) comprend un câble ou un élément souple pour son actionnement.

11. Dispositif de verrouillage et déverrouillage selon l'une des revendications précédentes, **caractérisé en ce que** l'élément élastique est un ressort (16) linéaire travaillant en compression.

12. Dispositif de verrouillage et déverrouillage selon la revendication précédente, **caractérisé en ce que** le ressort (16) présente une amplitude d'inclinaison inférieure à 30 degrés entre les deux positions stables du levier (15).

13. Dispositif de verrouillage et déverrouillage selon l'une des revendications précédentes, **caractérisé en ce que** la bascule (11) présente une surface (14) vers une extrémité qui occupe une première position apte à venir en butée (4) contre une chaussure dans sa position de verrouillage et une seconde position apte à échapper à la butée (4) de la chaussure dans sa position de déverrouillage (15).

14. Dispositif de verrouillage et déverrouillage selon l'une des revendications précédentes, **caractérisé en ce qu'**il comprend un capot (17) pour cacher au moins une partie de l'élément élastique et/ou une embase (12) pour fixer l'axe de rotation (13) de la bascule.

15. Chaussure de sport comprenant une coque (1) entourant le pied et un collier (2) articulé sur la coque (1), **caractérisé en ce qu'**il comprend un dispositif de verrouillage et déverrouillage (10) selon l'une des revendications précédentes disposé dans sa partie arrière en interface entre la coque (1) et le collier (2) pour réduire ou supprimer la liberté de mouvement du collier (2) relativement à la coque (1) dans sa position de verrouillage.

16. Chaussure de sport selon la revendication précédente, **caractérisé en ce que** la bascule (11) occupe une position plaquée contre la surface arrière de la chaussure pour qu'une surface (14) reste en butée sur une butée (4) de la chaussure dans sa position de verrouillage et une position écartée de la surface de la chaussure dans sa position de déverrouillage.

17. Chaussure de sport selon l'une des revendication 15 ou 16, **caractérisé en ce que** le levier (15) présente un bras (25) qui occupe une position proche de la surface de la chaussure dans sa première position stable et une position sensiblement perpendiculaire à cette surface dans sa seconde position stable.

## Patentansprüche

1. Vorrichtung (10) zur Verriegelung und Entriegelung, um einen Übergang zwischen der Schale (1) und dem Schaft (2) eines Sportschuhs zu bilden, **dadurch gekennzeichnet, dass** diese eine Wippe (11), die in Drehung um eine Achse (13) bewegbar ist, einen Hebel (15), welcher in Drehung bewegbar ist und einen Abschnitt umfasst, der einen manuellen Betätigungsarm (25) bildet, und ein elastisches Element, das mit dem Hebel (15) verbunden ist, umfasst, so dass der Hebel (15) eine erste stabile Position, in der er die Wippe (11) in einer Verriegelungsposition hält, und eine zweite stabile Position, in der er die Wippe (11) in einer Entriegelungsposition hält, einnehmen kann, wobei diese beiden Positionen unter der Einwirkung des elastischen Elements stabil gehalten werden.

2. Vorrichtung zur Verriegelung und Entriegelung nach dem vorhergehenden Anspruch, **dadurch gekennzeichnet, dass** der Hebel (15) ein Befestigungselement für das elastische Element umfasst.

3. Vorrichtung zur Verriegelung und Entriegelung nach einem der vorhergehenden Ansprüche, **dadurch gekennzeichnet, dass** das elastische Element durch Zusammendrücken arbeitet.

4. Vorrichtung zur Verriegelung und Entriegelung nach einem der vorhergehenden Ansprüche, **dadurch gekennzeichnet, dass** der Hebel (15) und die Wippe (11) in den beiden Phasen der Verriegelung und Entriegelung der Vorrichtung zur Verriegelung und Entriegelung in derselben Drehrichtung bewegbar sind.

5. Vorrichtung zur Verriegelung und Entriegelung nach dem vorhergehenden Anspruch, **dadurch gekennzeichnet, dass** der Hebel (15) in Drehung um dieselbe Achse (13) wie die Wippe (11) bewegbar ist.

6. Vorrichtung zur Verriegelung und Entriegelung nach einem der vorhergehenden Ansprüche, **dadurch gekennzeichnet, dass** das elastische Element an dem Hebel (15) in einer von der Drehachse des Hebels beabstandeten Position derart befestigt ist, dass ein Trägheitsmoment auf den Hebel (15) zum Halten des Hebels (15) in den beiden Positionen der Verriegelung und Entriegelung ausgeübt wird.

7. Vorrichtung zur Verriegelung und Entriegelung nach dem vorhergehenden Anspruch, **dadurch gekennzeichnet, dass** das elastische Element ein Trägheitsmoment für eine Drehung des Hebels in zwei entgegengesetzte Richtungen in den beiden stabilen Positionen des Hebels (15) ausübt.

8. Vorrichtung zur Verriegelung und Entriegelung nach einem der vorhergehenden Ansprüche, **dadurch gekennzeichnet, dass** der Hebel (15) zwei Flächen (18, 21) umfasst, um auf zwei entsprechende Flächen (19, 22) der Wippe (11) einzuwirken und diese in eine Verriegelungsposition in seiner ersten stabilen Position und in eine Entriegelungsposition in seiner zweiten stabilen Position zu bringen.

9. Vorrichtung zur Verriegelung und Entriegelung nach einem der vorhergehenden Ansprüche, **dadurch gekennzeichnet, dass** sich der Hebel (15) mindestens teilweise unabhängig von der Wippe (11) am Beginn seiner Betätigung aus mindestens einer seiner beiden stabilen Positionen drehen kann.

10. Vorrichtung zur Verriegelung und Entriegelung nach einem der vorhergehenden Ansprüche, **dadurch gekennzeichnet, dass** der Hebel (15) ein Kabel oder nachgiebiges Element für seine Betätigung umfasst.

11. Vorrichtung zur Verriegelung und Entriegelung nach einem der vorhergehenden Ansprüche, **dadurch gekennzeichnet, dass** das elastische Element eine lineare Feder (16) ist, die durch Zusammendrücken arbeitet.

12. Vorrichtung zur Verriegelung und Entriegelung nach dem vorhergehenden Anspruch, **dadurch gekennzeichnet, dass** die Feder (16) eine Neigungsbreite von weniger als 30 Grad zwischen den beiden stabilen Positionen des Hebels (15) aufweist.

13. Vorrichtung zur Verriegelung und Entriegelung nach einem der vorhergehenden Ansprüche, **dadurch gekennzeichnet, dass** die Wippe (11) eine Fläche (14) zu einem Ende hin aufweist, welche eine erste Position, die geeignet ist, in Anlage (4) gegen einen Schuh in ihrer Verriegelungsposition zu gelangen, und eine zweite Position, die geeignet ist, aus der Anlage (4) an den Schuh in ihrer Entriegelungsposition (15) zu gelangen, einnimmt.

14. Vorrichtung zur Verriegelung und Entriegelung nach einem der vorhergehenden Ansprüche, **dadurch gekennzeichnet, dass** diese eine Abdeckung (17) umfasst, um mindestens einen Abschnitt des elastischen Elements und/oder einer Basis (12) zur Befestigung der Drehachse (13) der Wippe zu verbergen.

15. Sportschuh, umfassend eine Schale (1), die den Fuß umgibt, und einen an der Schale (1) angelenkten Schaft (2), **dadurch gekennzeichnet, dass** dieser eine Vorrichtung (10) zur Verriegelung und Entriegelung nach einem der vorhergehenden Ansprüche umfasst, die in seinem hinteren Abschnitt als Übergang zwischen der Schale (1) und dem Schaft (2) angeordnet ist, um die Bewegungsfreiheit des Schafts (2) relativ zu der Schale (1) in ihrer Verriegelungsposition zu reduzieren oder einzuschränken.

16. Sportschuh nach dem vorhergehenden Anspruch, **dadurch gekennzeichnet, dass** die Wippe (11) eine gegen die hintere Fläche des Schuhs gedrückte Position einnimmt, damit eine Fläche (14) in Anlage an einen Anschlag (4) des Schuhs in ihrer Verriegelungsposition und in einer von der Fläche des Schuhs beabstandeten Position in ihrer Entriegelungsposition bleibt.

17. Sportschuh nach einem der Ansprüche 15 oder 16, **dadurch gekennzeichnet, dass** der Hebel (15) einen Arm (25) aufweist, der eine Position nahe der Fläche des Schuhs in seiner ersten stabilen Position und eine Position im Wesentlichen senkrecht zu dieser Fläche in seiner zweiten stabilen Position einnimmt.

## Claims

1. A locking and unlocking device (10) for forming an interface between the shell (1) and the collar (2) of a sports boot, **characterized in that** it comprises a rocker (11) that is movable in rotation about a pin (13), a lever (15) that is movable in rotation and comprising a part forming a manual actuation arm (25), and an elastic element connected to the lever (15), such that the lever (15) is able to occupy a first stable position, in which it holds the rocker (11) in a locking position, and a second stable position, in which it holds the rocker (11) in an unlocking position, these two positions being maintained stable through the effect of the elastic element.

2. The locking and unlocking device as claimed in the preceding claim, **characterized in that** the lever (15) comprises a fastening element for the elastic element.

3. The locking and unlocking device as claimed in one of the preceding claims, **characterized in that** it the elastic element works in compression.

4. The locking and unlocking device as claimed in one of the preceding claims, **characterized in that** the lever (15) and the rocker (11) are movable in the same direction of rotation in the course of the two phases of locking and unlocking the locking and unlocking device.

5. The locking and unlocking device as claimed in the preceding claim, **characterized in that** the lever (15) is movable in rotation about the same pin (13) as the rocker (11).

6. The locking and unlocking device as claimed in one of the preceding claims, **characterized in that** the elastic element is fastened to the lever (15) in a position away from the rotation pin of the lever, in such a manner as to exert a moment of inertia on the lever (15), tending to hold the lever (15) in the two, locking and unlocking, positions.

7. The locking and unlocking device as claimed in the preceding claim, **characterized in that** the elastic element exerts a moment of inertia, tending to rotate the lever in two opposite directions in the two stable positions of the lever (15).

8. The locking and unlocking device as claimed in one of the preceding claims, **characterized in that** the lever (15) comprises two surfaces (18, 21) for acting on two corresponding surfaces (19, 22) of the rocker (11) and entraining it into a locking position in its first stable position and into an unlocking position in its second stable position.

9. The locking and unlocking device as claimed in one of the preceding claims, **characterized in that** the lever (15) is able to turn at least partially independently of the rocker (11) at the start of actuation thereof from at least one of its two stable positions.

10. The locking and unlocking device as claimed in one of the preceding claims, **characterized in that** the lever (15) comprises a cable or a flexible element for its actuation.

11. The locking and unlocking device as claimed in one of the preceding claims, **characterized in that** the elastic element is a linear spring (16) working in compression.

12. The locking and unlocking device as claimed in the preceding claim, **characterized in that** the spring (16) has an amplitude of inclination of less than 30 degrees between the two stable positions of the lever (15).

13. The locking and unlocking device as claimed in one of the preceding claims, **characterized in that** the rocker (11) has a surface (14) toward one end that occupies a first position suitable for stopping against a stop (4) of a boot in the locking position thereof and a second position suitable for release from the stop (4) of the boot in the unlocking position (15) thereof.

14. The locking and unlocking device as claimed in one of the preceding claims, **characterized in that** it comprises a cover (17) for concealing at least a part of the elastic element and/or a baseplate (12) for fixing the rotation pin (13) of the rocker.

15. A sports boot that comprises a shell (1) surrounding the foot and a collar (2) articulated on the shell (1), which comprises a locking and unlocking device (10) as claimed in one of the preceding claims arranged in the rear part thereof as interface between the shell (1) and the collar (2) in order to reduce or to eliminate the freedom of movement of the collar (2) relative to the shell (1) in the locking position thereof.

16. The sports boot as claimed in the preceding claim, **characterized in that** the rocker (11) occupies a position in which it is against the rear surface of the boot so that a surface (14) remains stopped on a stop (4) of the boot in the locking position thereof and a position away from the surface of the boot in the unlocking position thereof.

17. The sports boot as claimed in either claim 15 or claim 16, **characterized in that** the lever (15) has an arm (25) that occupies a position close to the surface of the boot in its first stable position and a position substantially perpendicular to that surface in its second stable position.
